# EUROPÄISCHE PATENTSCHRIFT

(11) **EP 2 195 126 B1**
(45) Veröffentlichungstag und Bekanntmachung des Hinweises auf die Patenterteilung: **14.11.2012**
(21) Anmeldenummer: 08802476.5
(22) Anmeldetag: 22.09.2008
(51) Int. Cl.: B21B 37/28

(54) **WALZVORRICHTUNG UND VERFAHREN FÜR DEREN BETRIEB**
ROLLING DEVICE AND METHOD FOR THE OPERATION THEREOF
DISPOSITIF DE LAMINAGE ET PROCÉDÉ PERMETTANT DE LE FAIRE FONCTIONNER

(30) Priorität: 26.09.2007 DE 102007046189; 27.03.2008 DE 102008015828
(43) Veröffentlichungstag der Anmeldung: 16.06.2010
(73) Patentinhaber: SMS Siemag AG, 40237 Düsseldorf (DE)
(72) Erfinder: MATHWEIS, Dietrich, 40479 Düsseldorf (DE); RICHTER, Hans-Peter, 57520 Friedewald (DE); PAWELSKI, Hartmut, 40883 Ratingen (DE)
(74) Vertreter: Klüppel, Walter
(86) Internationale Anmeldenummer: PCT/EP2008/007981
(87) Internationale Veröffentlichungsnummer: WO 2009/043501

(56) Entgegenhaltungen:
- EP-A- 0 349 885
- WO-A-2006/042606
- DE-A1- 2 743 130
- DE-A1-102005 042 020

## Beschreibung

### Technisches Gebiet

Die Erfindung betrifft eine Walzvorrichtung nach dem Oberbegriff von Anspruch 1 und ein Verfahren für deren Betrieb nach Anspruch 5.

### Stand der Technik

Walzvorrichtungen sind im Stand der Technik hinlänglich bekannt. Dabei sind beispielsweise solche Walzvorrichtungen bekannt, bei welchen ein Paar von Arbeitswalzen von zumindest zwei gegenüber den Arbeitswalzen größeren Stützwalzen zur Aufnahme der Walzkräfte beaufschlagt werden. Bei solchen Walzvorrichtungen ist es weiterhin bekannt, dass die Planheit des Walzguts variieren kann, wodurch ein Materialrückstau unmittelbar vor dem Walzspalt zwischen den Arbeitswalzen entstehen kann. Kann der Materialrückstau nicht rechtzeitig und genau genug ausgeglichen werden, entstehen Ungleichmäßigkeiten in der Planheit des gewalzten Materials, was zu Qualitätseinbußen des Walzguts führt und wodurch das Walzgut ggf. für manche Anwendungsfälle gänzlich ungeeignet wird.

Im Stand der Technik sind Walzvorrichtungen bekannt, bei welchen Planheitsmessungen mittels Zugrollen zur Ermittlung der Zugspannungsverteilung durchgeführt werden. Solche Zugrollen sind jedoch typischer Weise weit von den Arbeitswalzen entfernt angeordnet, so dass der Materialrückstau vor dem Walzspalt damit nicht zuverlässig ermittelt werden kann. Eine solche Walzvorrichtung ist beispielsweise durch die EP 0 108 379 B1 bekannt geworden. Diese Druckschrift offenbart weiterhin Sensoren zur Messung des Dickenprofils, wobei auch diese Sensoren das Dickenprofil weit von dem Walzspalt entfernt ermitteln. Auch damit lässt sich ein Materialrückstau nicht zuverlässig detektieren.

Die DE 27 43 130 offenbart eine Walzvorrichtung mit Dickenmessvorrichtungen vor und hinter dem Walzspalt, wobei damit eine vorgebbare Dickentoleranz erreicht werden kann. Allerdings kann damit der Effekt des Materialrückstaus auch nicht behoben werden, weil die Sensoren auch wiederum weit von dem Walzspalt entfernt angeordnet ist. Darüber hinaus kann eine lokale Dickenabweichung nur in Verbindung mit einer genauen Profilreferenz aussagekräftig sein. Eine Unplanheit kann so nicht ausreichend qualifiziert werden.

Andere Walzvorrichtungen messen die Planheit lediglich in einer weiteren Entfernung hinter dem Walzspalt, was dazu führt, dass die Ergebnisse zur Regelung der Planheit durch Planheitsstellglieder verwendet werden. Allerdings wirken sich Fehleinstellungen des Walzgerüsts nicht immer genügend auf die auslaufseitigen Messungen aus oder es kann aufgrund der dadurch entstehenden Verzögerung nicht schnell genug auf Profil- oder Planheitsänderungen reagiert werden kann, so dass die ermittelten Planheitsabweichungen nicht mehr korrigiert werden können, weil sie bereits hinter dem Walzspalt entstanden sind.

### Darstellung der Erfindung, Aufgabe, Lösung, Vorteile

Es ist die Aufgabe der vorliegenden Erfindung, eine Walzvorrichtung mit einer Messvorrichtung und ein Verfahren hierfür zu schaffen, bei welcher ein Materialrückstau sicher erkannt wird und dadurch eine Regelung/Steuerung zur Vermeidung von dadurch entstehenden Planheitsdefiziten bis hin zu instabilen Walzzuständen (Kneifer, Überwalzungen u. ä.) durchführbar ist.

Erfindungsgemäß wird die Aufgabe bezüglich der Walzvorrichtung erreicht, durch eine Walzvorrichtung gemäß der Merkmalen von Anspruch 1 mit Walzvorrichtung mit zumindest zwei Arbeitswalze und einem Walzspalt zwischen den Arbeitswalzen zum Durchführen und Walzen eines Walzguts, wie beispielsweise eines Bandes vorzugsweise aus Metall, und gegebenenfalls einer Anordnung von Stützwalzen, wobei weiterhin zumindest eine Messvorrichtung vorgesehen ist zum Messen eines Rückstaus des Walzmaterials des Walzguts vor dem Walzspalt, wobei weiterhin eine Steuer- oder Regeleinheit vorgesehen ist, welche aufgrund der Signale der Messvorrichtung Stellglieder zur Einstellung der Planheit des Walzguts ansteuert.

Dabei ist es vorteilhaft, wenn weiterhin nach dem Walzspalt eine Planheftsmessvorrichtung vorgesehen ist, welche ebenfalls Signale für die Steuer- oder Regeleinheit zur Verfügung stellt, worauf hin diese im Ansprechen auf die Signale der Messvorrichtung und der Planheitsmessvorrichtung die Stellglieder zur Einstellung der Planheit des Walzguts ansteuert.

Auch ist es zweckmäßig, wenn ein Stellglied zur Einstellung der Planheit des Walzguts ein Stellglied zur Einstellung der Schräglage der Arbeitswalzen und/oder der Zwischenwalzen und/oder der Stützwalzen, der Biegung der Arbeitswalzen und/oder der Zwischenwalzen, und/oder der Stützwalzen, der Axialverschiebung der Arbeitswalzen und/oder der Zwischenwalzen, beispielsweise im Rahmen einer Continuously Variable Crown-(CVC)-Verschiebung, einer Minimalmengenschmierung und/oder einer Temperatursteuerung oder Temperaturregelung des Bandes und/oder der Arbeitswalzen ist. Dadurch kann die gewünschte Planheit bevorzugt beeinflusst und eingestellt werden.

Dabei ist es vorzugsweise vorteilhaft, wenn die zumindest eine Messvorrichtung zum Messen eines Rückstaus des Walzmaterials des Walzguts vor dem Walzspalt eine optisch oder mechanisch messende Messvorrichtung ist.

Erfindungsgemäß wird die Aufgabe bezüglich des Verfahrens erreicht, durch ein Verfahren zum Betreiben einer Walzvorrichtung gemäß Anspruch 5. Die Vorteile dieses Verfahrens entsprechen den oben mit Bezug auf die Vorrichtung angegebenen Vorteilen.

Auch ist es zweckmäßig, wenn die zumindest eine Messvorrichtung zum Messen eines Rückstaus des Walzmaterials des Walzguts vor dem Walzspalt den Rückstau optisch oder mechanisch detektiert.

Vorteilhafte Weiterbildungen sind in den Unteransprüchen beschrieben.

### Kurze Beschreibung der Zeichnungen

Nachstehend wird die Erfindung auf der Grundlage eines Ausführungsbeispiels anhand der Zeichnungen näher erläutert. Es zeigt:
- Figur 1: eine schematische Darstellung einer Walzvorrichtung mit Messvorrichtung.

### Bevorzugte Ausführung der Erfindung

Die Figur 1 zeigt schematisch eine Walzvorrichtung 1 mit zwei Arbeitswalzen 2,3 zwischen welchen ein Walzspalt 4 vorgesehen ist und zwischen welchen ein Walzgut 5, wie beispielsweise ein Band 6 oder Metallband, wie insbesondere ein Stahlband gewalzt wird. Die Arbeitswalzen 2,3 sind dabei vorteilhaft in bekannter Weise jeweils mit Stützwalzen 7,8 beaufschlagt. Läuft das Band 6 als Walzgut in Walzrichtung 9 durch den Arbeitsspalt 4, so kann in der unmittelbaren Nähe des Walzspalts 4 und in Walzrichtung vor dem Walzspalt 4 ein Materialrückstau 10 auftreten, welcher zu Deformationen des Walzguts führt und somit Planheitsdefizite des Walzguts verursacht. Der Rückstau entsteht, weil zumindest temporär mehr Material des Walzguts pro Zeiteinheit vor den Walzspalt transportiert bzw. gedrückt wird als während derselben Zeiteinheit gewalzt werden kann und den Walzspalt passieren kann. Der Rückstau entsteht in Bereichen lokalen Bandspannungsabfalls.

Die Vorrichtung 1 weist weiterhin zumindest eine Messvorrichtung 11 oder zumindest ein Sensor auf, welcher einen Materialrückstau 10 am Bandeinlauf des Walzspalts detektiert. Diese zumindest eine Messvorrichtung 11 ist ein vorzugsweise mechanisch messender oder berührungslos messender Sensor. Der berührungslos messende Sensor ist vorzugsweise ein optisch messender Sensor, der den zum Teil auch nur lokalen Materialrückstau 10 optisch erkennt. Der Rückstau in Form einer lokalen Überreduktion ist als Abfall der Bandspannung in diesen Bereichen bis hin zur Welligkeit vor dem Walzspalt sichtbar und für die Messvorrichtung erkennbar.

Der Sensor bzw. die Messvorrichtung 11 ist an der Eingangsseite des Walzspalts 4 angeordnet und erkennt vorzugsweise nahe dem Walzspalt 4 oder in unmittelbarer Nähe des Walzspalts 4 den Materialrückstau 10 beispielsweise aufgrund einer Oberflächenvariation des Walzguts 5, wie des Bandes 6. Der Sensor ist dabei derart ausgeführt, dass die Messung des Materialrückstaus vor dem Walzspalt etwa in einem Bereich von einem Meter oder weniger vor dem Walzspalt durchgeführt wird, wobei vorzugsweise eine Messung des Materialrückstaus im Bereich von etwa 200 bis 300 mm vor dem Walzspalt detektiert wird.

Ausgangsseitig ist nach dem Walzspalt 4, in Walzrichtung betrachtet, vorzugsweise eine Planheitsmessvorrichtung, wie eine Planheitsmessrolle 12, vorgesehen, welche die Planheit des Bandes 6 hinter der Walzvorrichtung 1 mit dem Walzspalt 4 erkennt.

Die Signale des Sensors 11 zur Messung des Rückstaus oder die Signale des Sensors 11 zur Messung des Rückstaus und der Planheitsmessvorrichtung 12 werden einer Steuer- oder Regeleinheit 13 zugeführt, welche anhand der verfügbaren Eingangsdaten zumindest ein Ansteuersignal 14 oder eine Mehrzahl von Ansteuersignalen für die Stellglieder 15, 16, 17, 18 und 19, wie Planheitsstellglieder, der Walzanordnung ausgibt, mittels welchen die Stellglieder 15, 16, 17, 18 und 19 angesteuert werden, um die Planheit des Walzguts zu regeln oder zu steuern.

Die Signale der Sensoren 10 und 11 werden der Steuer- oder Regeleinheit 13 zugeführt, wobei zwischen den beiden Sensoren bzw. deren Signalen eine Gewichtung durchgeführt werden kann, die jeweils mit einem vorwählbaren additiven Summanden und einem multiplikativen Faktor beaufschlagbar sind und/oder einzeln oder beide Signale mit Verzögerungsgliedern beaufschlagbar sind und/oder mit Filtern beaufschlagbar sind.

Durch die Erfassung des Rückstaus 10 vor dem Walzspalt 4 und/oder des Rückstaus 10 vor dem Walzspalt 4 und der Planheit hinter dem Walzspalt kann ein stabiler Bandlauf bei stabilen Walzbedingungen erzielt werden, wobei zeitnah ein Eingriff vorgenommen werden kann, wenn ein Rückstau 10 des zu walzenden Materials vor dem Walzspalt 4 detektiert wird. Zeitnah bedeutet dabei vorzugsweise, dass die Regelung bzw. Steuerung in Echtzeit, also ohne große Zeitverzögerung, d. h. im Bereich von ca. 1 Sekunde oder weniger bis in den Bereich von Bruchteilen einer Sekunde Zeitverzögerung erfolgt. Bei einer Bandgeschwindigkeit von 60 m / min kann ein Durchlauf von 300 mm in 0,3 Sekunden erfolgen, so dass eine schnelle Rückmeldung im Bereich von Zehntelsekunden oder weniger vorteilhaft ist, um den Materialrückstau vor dem Walzspalt auszuregeln. Dadurch kann ein schneller Steuerungseingriff bzw. Regelungseingriff bei sich veränderndem Bandprofil, bei veränderter Planheit beispielsweise am Bandanfang, am Bandende oder bei einer Schweißnaht vorgenommen werden.

Bevorzugt sind die Stellglieder 15 bis 19 Stellglieder zur Einstellung der Schräglage der Arbeitswalzen 2,3 und/oder der Stützwalzen 7,8 , der Biegung der Arbeitswalzen 2,3 und/oder Zwischenwalzen (Sexto-Bauart) und/oder der Stützwalzen 7,8, der Axialverschiebung der Arbeitswalzen 2,3 und/oder Zwischenwalzen (Sexto-Bauart) im Rahmen einer so genannten Continuously Variable Crown-(CVC)-Verschiebung, einer Minimalmengenschmierung oder einer Temperatursteuerung oder Temperaturregelung des Bandes und/oder der Arbeitswalzen.

### Bezugszeichenliste

- 1: Walzvorrichtung
- 2: Arbeitswalze
- 3: Arbeitswalze
- 4: Walzspalt
- 5: Walzgut
- 6: Band
- 7: Stützwalze
- 8: Stützwalze
- 9: Walzrichtung
- 10: Materialrückstau
- 11: Messvorrichtung
- 12: Planheitsmessrolle
- 13: Steuer- oder Regeleinheit
- 14: Ansteuersignal
- 15: Stellglied
- 16: Stellglied
- 17: Stellglied
- 18: Stellglied
- 19: Stellglied

## Patentansprüche

1. Walzvorrichtung (1) mit zumindest zwei Arbeitswalzen (2,3) und einem Walzspalt (4) zwischen den Arbeitswalzen (2,3) zum Durchführen und Walzen eines Walzguts (5), wie beispielsweise eines Bandes (6) vorzugsweise aus Metall, und gegebenenfalls einer Anordnung von Stützwalzen (7,8),
**dadurch gekennzeichnet,**
**dass** weiterhin zumindest eine Messvorrichtung (11) vorgesehen ist zum Messen eines Rückstaus des Walzmaterials des Walzguts vor dem Walzspalt (4), wobei weiterhin eine Steuer- oder Regeleinheit (13) vorgesehen ist, welche aufgrund der Signale der Messvorrichtung (11) Stellglieder zur Einstellung der Planheit des Walzguts ansteuert.

2. Walzvorrichtung (1) nach Anspruch 1,
**dadurch gekennzeichnet,**
**dass** weiterhin nach dem Walzspalt eine Planheitsmessvorrichtung (12) vorgesehen ist, welche Signale für die Steuer- oder Regeleinheit (13) zur Verfügung stellt, worauf hin diese aufgrund der Signale der Messvorrichtung (11) und der Planheitsmessvorrichtung (12) die Stellglieder (15,16,17,18,19) zur Einstellung der Planheit des Walzguts ansteuert.

3. Walzvorrichtung nach Anspruch 1,
**dadurch gekennzeichnet, dass** ein Stellglied zur Einstellung der Planheit des Walzguts ein Stellglied zur Einstellung der Schräglage der Arbeitswalzen (2,3) und/oder der Stützwalzen (7,8), der Biegung der Arbeitswalzen und/oder Zwischenwalzen (2,3) und/oder der Stützwalzen (7,8), der Axialverschiebung der Arbeitswalzen (2,3) und/oder Zwischenwalzen (2,3) im Rahmen einer continuous variable crown-(CVC)-Verschiebung, einer Minimalmengenschmierung und/oder einer Temperatursteuerung oder Temperaturregelung des Bandes und/oder der Arbeitswalzen ist.

4. Walzvorrichtung nach einem der vorhergehenden Ansprüche,
**dadurch gekennzeichnet,**
**dass** die zumindest eine Messvorrichtung (11) zum Messen eines Rückstaus des Walzmaterials des Walzguts vor dem Walzspalt (4) eine optisch oder mechanisch messende Messvorrichtung ist.

5. Verfahren zum Betreiben einer Walzvorrichtung (1) mit zumindest zwei Arbeitswalzen (2,3) und einem Walzspalt (4) zwischen den Arbeitswalzen (2,3) zum Durchführen und Walzen eines Walzguts (5), wie beispielsweise eines Bandes (6) vorzugsweise aus Metall,
**gekennzeichnet durch**
Erkennen eines Rückstaus des Walzmaterials des Walzguts vor dem Walzspalt (4), und Ansteuern von zumindest einem Stellglied zur Einstellung der Planheit des Walzguts nach Maßgabe des erkannten Rückstaus.

6. Verfahren nach Anspruch 5,
**dadurch gekennzeichnet**,
die Einstellung der Planheit des Walzguts unter zusätzlicher Berücksichtigung von Planheitsmesssignalen erfolgt, welche die Planheit des Walzguts hinter dem Walzspalt repräsentieren.

7. Verfahren nach einem der vorhergehenden Ansprüche 5 oder 6,
**dadurch gekennzeichnet,**
**dass** der Rückstau des Walzmaterials des Walzguts vor dem Walzspalt (4) optisch oder mechanisch detektiert wird.

8. Verfahren nach den Ansprüchen 1 - 6,
**dadurch gekennzeichnet,**
**dass** die Bandspannungssituation mittels einer in Walzspaltnähe angebrachten in das Band eingetauchten Rolle, beispielsweise Anti-Crimping-Rolle, erfasst wird.

9. Verfahren nach Anspruch 8 **gekennzeichnet durch** zwei Kraftmessdosen unter den Lagerungen der Rolle zur gleichzeitigen Erfassung des Differenzbandzuges zur Regelung von Planheitsfehlern 1. Ordnung und der globalen Bandzugspannung / bzw. Bandzugkraft am Einlauf des Walzgerüstes.

## Claims

1. Rolling device (1) with at least two working rolls (2, 3) and a rolling gap (4) between the working rolls (2, 3) for guidance through and rolling of rolling stock (5) such as, for example, a strip (6) preferably of metal, and optionally an arrangement of backing rolls (7, 8), **characterised in that** in addition at least one measuring device (11) is provided for measuring backward slip of the rolling material of the rolling stock in front of the rolling gap (4), wherein further a controlling or regulating unit (13) is provided which on the basis of signals of the measuring device (11) activates setting elements for setting the planarity of the rolling stock.

2. Rolling device (1) according to claim 1, characterised that in addition provided after the rolling gap is a planarity measuring device (12) which provides signals for the controlling or regulating unit (13), wherein on the basis of the signals of the measuring device (11) and the planarity measuring device (12) this unit activates the setting elements (15, 16, 17, 18, 19) for setting the planarity of the rolling stock.

3. Rolling device according to claim 1, **characterised in that** a setting element for setting the planarity of the rolling stock is a setting element for setting the inclination of the working rolls (2, 3) and/or the backing rolls (7, 8), the bending of the working rolls and/or intermediate rolls (2, 3) and/or the backing rolls (7, 8), the axial displacement of the working rolls (2, 3) and/or intermediate rolls (2, 3) within the scope of the continuous variable crown (CVC) displacement, a minimum-quantity lubrication and/or a temperature control or temperature regulation of the strip and/or the working rolls.

4. Rolling device according to any one of the preceding claims, **characterised in that** at least one measuring device (11) for measuring a backward slip of the rolling material of the rolling stock in front of the rolling gap (4) is a measuring device measuring optically or mechanically.

5. Method of operating a rolling device (1) with at least two working rolls (2, 3) and a rolling gap (4) between the working rolls (2, 3) for guidance through and rolling of a rolling stock (5) such as, for example, a strip (6) preferably of metal, **characterised by** recognition of a backward slip of the rolling material of the rolling stock in front of the rolling gap (4) and activation of at least one setting element for setting the planarity of the rolling stock in dependence on the recognised backward slip.

6. Method according to claim 5, **characterised in that** the setting of the planarity of the rolling stock is carried out with additional consideration of planarity measurement signals which represent the planarity of the rolling stock behind the rolling gap.

7. Method according to one of the preceding claims 5 and 6, **characterised in that** the backward slip of the rolling material of the rolling stock is detected in front of the rolling gap (4) optically or mechanically.

8. Method according to any one of claims 1 to 6, **characterised in that** the strip tension situation is detected by means of a roller, for example an anti-crimping roller, mounted in the vicinity of the rolling gap to dip into the strip.

9. Method according to claim 8, **characterised by** two force measuring cells below the mountings of the roller for simultaneous detection of the differential strip tension for regulation of planarity errors of the 1 st order and the global strip tensile stress or strip tensile force at the inlet of the roll stand.

## Revendications

1. Dispositif de laminage (1) présentant au moins deux cylindres de travail (2,3) et une fente de laminage (4) entre les cylindres de travail (2,3) pour le passage et le laminage d'un produit à laminer (5), comme par exemple une bande (6) de préférence en métal, et le cas échéant une disposition de cylindres d'appui (7,8), **caractérisé**
**en ce qu'**on prévoit en outre au moins un dispositif de mesure (11) pour la mesure d'un refoulement du matériau à laminer du produit à laminer en amont de la fente de laminage (4), une unité de commande ou de régulation (13) étant en outre prévue, qui commande des éléments de réglage pour le réglage de la planéité du produit à laminer en raison des signaux du dispositif de mesure (11).

2. Dispositif de laminage (1) selon la revendication 1, **caractérisé en ce qu'**on a en outre prévu un dispositif de mesure de la planéité (12) en aval de la fente de laminage, qui met à disposition des signaux pour l'unité de commande ou de régulation (13), suite à quoi, en raison des signaux du dispositif de mesure (11) et du dispositif de mesure de la planéité (12), ladite unité commande les éléments de réglage (15,16,17,18,19) pour régler la planéité du produit à laminer.

3. Dispositif de laminage selon la revendication 1, **caractérisé en ce qu'**un élément de réglage pour le réglage de la planéité du produit à laminer est un élément de réglage pour régler la position inclinée des cylindres de travail (2,3) et/ou des cylindres d'appui (7,8), la flexion des cylindres de travail et/ou des cylindres intermédiaires (2,3) et/ou des cylindres d'appui (7,8), le déplacement axial des cylindres de travail (2,3) et/ou des cylindres intermédiaires (2,3) dans le cadre d'un déplacement "continuous variable crown - CVC" (réglage du bombé en continu), une lubrification par une quantité minimale et/ou une commande de la température ou une régulation de la température de la bande et/ou des cylindres de travail.

4. Dispositif de laminage selon l'une quelconque des revendications précédentes, **caractérisé**
**en ce que** ledit au moins un dispositif de mesure (11) pour la mesure d'un refoulement du matériau à laminer du produit à laminer en amont de la fente de laminage (4) est un dispositif de mesure par voie optique ou mécanique.

5. Procédé pour exploiter un dispositif de laminage (1) présentant au moins deux cylindres de travail (2,3) et une fente de laminage (4) entre les cylindres de travail (2,3) pour le passage et le laminage d'un produit à laminer (5), comme par exemple une bande (6) de préférence en métal, **caractérisé par** la détection d'un refoulement du matériau à laminer du produit à laminer en amont de la fente de laminage (4) et la commande d'au moins un élément de réglage destiné au réglage de la planéité du produit à laminer en fonction de l'étendue du refoulement détecté.

6. Procédé selon la revendication 5, **caractérisé**
**en ce que** le réglage de la planéité du produit à laminer a lieu en tenant en outre compte de signaux de mesure de la planéité qui représentent la planéité du produit à laminer en aval de la fente de laminage.

7. Procédé selon l'une quelconque des revendications précédentes 5 ou 6, **caractérisé**
**en ce que** le refoulement du matériau à laminer du produit à laminer en amont de la fente de laminage (4) est détecté par voie optique ou mécanique.

8. Procédé selon les revendications 1 à 6, **caractérisé**
**en ce que** la situation de tension dans la bande est enregistrée par un rouleau enfoncé dans la bande à proximité de la fente de laminage, par exemple un rouleau Anti-Crimping (anti-pli).

9. Procédé selon la revendication 8 **caractérisé par** deux dynamomètres sous les paliers du rouleau pour enregistrer simultanément la traction différentielle sur la bande pour le réglage des erreurs de planéité d'ordre 1 et la traction globale sur la bande ou, selon le cas, la force de traction sur la bande à l'entrée de la cage de laminage.
